# EUROPÄISCHE PATENTSCHRIFT

(11) **EP 0 576 639 B1**
(45) Veröffentlichungstag und Bekanntmachung des Hinweises auf die Patenterteilung: **20.03.1996**
(21) Anmeldenummer: 92924692.4
(22) Anmeldetag: 08.12.1992
(51) Int. Cl.: H02P 9/06, F02B 67/04, F01P 7/14

(54) **VERFAHREN UND VORRICHTUNG ZUM BETREIBEN EINES AN EINER BRENNKRAFTMASCHINE ANGEORDNETEN NEBENAGGREGATEANTRIEBES**
METHOD AND DEVICE FOR OPERATING THE DRIVE TO INTERNAL-COMBUSTION ENGINE AUXILIARIES
PROCEDE ET DISPOSITIF DE COMMANDE DE L'ENTRAINEMENT DE GROUPES AUXILIAIRES DISPOSE SUR UN MOTEUR A COMBUSTION INTERNE

(30) Priorität: 16.01.1992 DE 4200918
(43) Veröffentlichungstag der Anmeldung: 05.01.1994
(73) Patentinhaber: Dr.Ing. h.c. F. Porsche Aktiengesellschaft, D-70435 Stuttgart-Zuffenhausen (DE)
(72) Erfinder: WICHELHAUS, Donatus, D-7321 Börtlingen (DE)
(86) Internationale Anmeldenummer: EP9202837
(87) Internationale Veröffentlichungsnummer: WO9314560

(56) Entgegenhaltungen:
- DE-A- 2 732 279
- DE-A- 3 124 102
- DE-A- 3 729 772
- DE-C- 2 213 303

## Beschreibung

Die Erfindung betrifft ein Verfahren und eine Vorrichtung zur Durchführung des Verfahrens nach den Oberbegriffen der Ansprüche 1 und 6.

Aus der DE 37 29 772 A1 ist eine Generatoranlage für eine Brennkraftmaschine bekannt, bei der ein Generator über einen Zwischenantrieb von der Brennkraftmaschine angetrieben ist. Die Generatordrehzahl kann damit unabhängig von der Drehzahl der Brennkraftmaschine beeinflußt werden. Bei starker Belastung der Brennkraftmaschine und bei guter Spannungsversorgung der Batterie und weiterer Verbraucher kann die Generatordrehzahl über diesen elektronisch regelbaren Zwischentrieb verringert werden. Eine vollständige Abkopplung bei Vollast ist ebenfalls möglich. Über diesen Zwischenantrieb kann eine Drehzahlanpassung des Generators an die Spannungserfordernisse des Bordnetzes erfolgen. Die Generatorregelung kann dabei anhand unterschiedlicher Kennfelder erfolgen, die durch Prüfstandsversuche ermittelt wurden und unterschiedliche Kriterien wie Leistungsbedarf, Verbrauch, Abgas und Fahrverhalten berücksichtigen.

Aus der DE 22 13 303 C2 ist es weiterhin bekannt, mehrere Nebenaggregate über ein stufenlos regelbares Zwischengetriebe anzutreiben. Dabei kann bei geringer Drehzahl bzw. geringer Last der Brennkraftmaschine und niedriger Batteriespannung die Drehzahl des Generators erhöht werden. Bei hohen Kühlwassertemperaturen wird über das Zwischengetriebe die Drehzahl eines Kühlluftgebläses erhöht. Eine Erhöhung der Drehzahl aufgrund eines höheren Drehzahlbedarfes eines einzelnen Nebenaggregates führt dabei jedoch auch zur Erhöhung der Drehzahl der weiteren Nebenaggregate.

Um den Strom- bzw. Spannungsbedarf von elektrischen Verbrauchern in einem Kraftfahrzeug zu decken, wird dem Drehstromgenerator ein zeitlich getakteter Erregerstrom zugeführt. Hierbei wird beispielsweise bei einer ersten, niedrigen Generatordrehzahl der Erregerstrom in festgelegten zeitlichen Abständen von einem Regler so ein- bzw. ausgeschaltet, daß sich ein bestimmter, erster mittlerer Erregerstrom bei einer konstanten Bordspannung einstellt. Damit bei einer zweiten, höheren Generatordrehzahl die für das Bordnetz des Kraftfahrzeuges zulässige Bordspannung auf ihren Sollwert geregelt wird, verändert der Regler das Taktsignal dahingehend, daß die ausgeschalteten Zeitanteile zunehmen und sich ein zweiter, mittlerer Erregerstrom einstellt, welcher niedriger ist als der erste. Infolgedessen bleibt die von dem Erregerstrom und der Drehzahl abhängige, in dem Generator induzierte Bordspannung konstant.

Weiterhin ist es bekannt, zwischen einem Abtrieb einer Brennkraftmaschine und einem Antrieb von Nebenaggregaten ein Getriebe anzuordnen, welches parameterabhängig eine Anpassung der Antriebsdrehzahl der Nebenaggregate an die Abtriebsdrehzahl der Brennkraftmaschine vornimmt. Beispielsweise ist in der DE-PS 31 24 102 eine verbraucherstromabhängige Umschaltung zwischen einer höheren und einer niedrigeren Antriebsdrehzahl einer Lichtmaschine offenbart. Das der Lichtmaschine vorgeschaltete Getriebe weist eine von einer Steuereinrichtung betätigte Kupplung auf, welche die Drehzahlumschaltung derart vornimmt, daß die höhere Antriebsdrehzahl nur dann erhalten bleibt, wenn eine niedrige Brennkraftmaschinendrehzahl und gleichzeitig ein hoher Strombedarf an der Lichtmaschine anliegt. Der Strombedarf wird einem Regler für den Erregerstrom zugeführt, der seinerseits der Steuereinrichtung zugeführt wird.

In der DE-OS 28 01 812 ist koaxial auf einem Kurbelwellenstumpf ein Planetengetriebe angeordnet, dessen Sonnenrad mit einer elektromagnetisch festbremsbaren Kupplungsscheibe versehen ist und dessen Hohlrad Nebenaggregate antreibt. Bei freiem Sonnenrad werden alle Nebenaggregate mit einer niedrigen Drehzahl angetrieben, bei festem Sonnenrad erhöht sich die Abtriebsdrehzahl des Hohlrades, so daß alle Nebenaggregate mit einer gemeinsamen, höheren Drehzahl angetrieben werden. Das Umschalten der Kupplungsscheibe erfolgt in Abhängigkeit mehrerer Parameter, z.B. des Batterieladestromes oder der Kühlwassertemperatur der Brennkraftmaschine.

Aus dem genannten Stand der Technik ist es bekannt, die Drehzahl des Nebenaggregatantriebes parameterabhängig zwischen einer niedrigen und einer höheren Drehzahl umzuschalten. Eine stufenlose Anpassung oder ein Abschalten von einem oder mehreren Nebenaggregaten ist nicht möglich.

Der Erfindung liegt demgegenüber die Aufgabe zugrunde, ein Verfahren und eine Vorrichtung zum Betreiben eines Nebenaggregateantriebes einer Brennkraftmaschine zu schaffen, welche einen bedarfsgeregelten Antrieb eines Drehstromgenerators und mindestens eines weiteren Nebenaggregates ermöglicht.

Die Lösung dieser Aufgabe gelingt mit den Merkmalen der Patentansprüche 1 und 6.

Dieses Verfahren ermöglicht vorteilhafterweise über den Eingriff in den dem Drehstromgenerator (Lichtmaschine) zugeführten Erregerstrom in Kombination mit einem zwischen der Brennkraftmaschine und den Nebenaggregaten angeordneten Ausgleichsgetriebe einen bedarfsgeregelten Antrieb einzelner Nebenaggregate, wie z.B. einer Wasserpumpe.

Die bei einer konstanten Drehzahl von der Brennkraftmaschine an das Ausgleichsgetriebe abgegebene Leistung kann als konstant angenommen werden und wird in Abhängigkeit des Getriebeaufbaues in einem zunächst konstanten Momentenverhältnis auf diese Aggregate aufgeteilt. Das notwendige ... Antriebsmoment der Wasserpumpe kann als konstant angenommen werden, während das der Lichtmaschine von der Erregerstromstärke abhängt.

Bei einem Kaltstart der Brennkraftmaschine wird dem Regler z.B. ein kühlwassertemperaturabhängiges Signal zugeführt, welches das Takten des Lichtmaschinenerregerstromes verändert. Bei kalter Brennkraftmaschine ist nur ein geringer oder gar kein Kühlwasserdurchsatz erwünscht. Die in der Lichtmaschine induzierte Bordspannung hängt direkt von dem Erregerstrom und der Antriebsdrehzahl der Lichtmaschine ab. Bei sinkenden Erregerstrom und dadurch um einen bestimmten Betrag verringerten Antriebsmoment der Lichtmaschine wird durch das Ausgleichsgetriebe die Antriebsdrehzahl erhöht und dadurch die Bordspannung konstant gehalten.
Aufgrund der ausgleichenden Wirkung des Planetengetriebes verringert sich die Antriebsdrehzahl der Wasserpumpe.

Vorteilhafterweise kann durch Anwenden dieses Verfahrens bei niedriger Brennkraftmaschinendrehzahl ein hohes Übersetzungsverhältnis bezüglich der Lichtmaschine erreicht werden, so daß der elektrische Bedarf z.B. auch bei Leerlaufdrehzahl gedeckt ist. Andererseits ist ein Absenken des Übersetzungsverhältnisses bei hohen Brennkraftmaschinendrehzahlen möglich. Hierdurch sinkt die Leistungsaufnahme und die von dem Lüfterrad der Lichtmaschine verursachte Geräuschemission. Die Lichtmaschine kann somit in einem günstigen Wirkungsgradbereich ihres Kennfeldes betrieben werden.

Weitere Vorteile werden bezüglich des zweiten Nebenaggregats, z.B. einer Wasserpumpe, erzielt. Bei bekannter Auslegung einer herkömmlich angetriebenen Wasserpumpe wird die Leistungsaufnahme auf den Kühlwasserdurchsatz der Brennkraftmaschine bei Vollast und maximaler Drehzahl bezogen. Bei Teillast bzw. niedrigen Drehzahlen sinkt der Kühlungsbedarf der Brennkraftmaschine auf bis zu ein Drittel der maximalen Kühlleistung. Das erfindungsgemäße Verfahren ermöglicht einen bedarfsgeregelten Antrieb der Wasserpumpe, in dem bei niedriger Kühlwassertemperatur das Ausgleichsgetriebe die Antriebsdrehzahl der Wasserpumpe senkt und bei erwärmter Brennkraftmaschine dem gestiegenen Kühlbedarf entsprechend erhöht.

In vorteilhafter Ausgestaltung der Erfindung erfolgt die Zufuhr des last- bzw. kühlwassertemperaturabhängigen Signales nur bei Unterschreiten eines festgelegten Grenzwertes für die Kühlwassertemperatur. Liegt die aktuelle Kühlwassertemperatur unterhalb des Grenzwertes, wird das Takten des Erregerstromes dahingehend verändert, daß dieser Erregerstrom sinkt. Infolgedessen sinkt das Antriebsmoment der Lichtmaschine und ihre Drehzahl steigt, die Drehzahl der Wasserpumpe sinkt.

In weiterer Ausgestaltung kann zwischen dem Abtrieb des Planetengetriebes und der Wasserpumpe eine Feststellvorrichtung angeordnet sein, die bei einem Kaltstart die Wasserpumpe stillegt. Hierdurch erhöht sich die Drehzahl der Lichtmaschine. Bei regelbarer Auslegung dieser Feststellvorrichtung kann die Kühlleistung zusätzlich zwischen einem Drittel und Null der maximalen Kühlleistung geregelt werden.

Ein Ausführungsbeispiel der Erfindung wird anhand einer Zeichnung näher erläutert.

Es zeigen:
- Fig. 1: schematisch einen Nebenaggregateantrieb an einer Brennkraftmaschine mit Nebenaggregaten und
- Fig. 2: eine Draufsicht des Antriebes gemäß Fig. 1.

Endseitig einer nicht gezeigten Brennkraftmaschine ist ein von einer Kurbelwelle 1 angetriebener Nebenaggregateantrieb angeordnet. Die Kurbelwelle 1 ist mit einem Planetenträger 2 eines als Planetengetriebe 3 ausgebildeten Ausgleichsgetriebes verbunden. Ein als Hohlrad 4 ausgebildeter erster Abtrieb 5 treibt mittels eines Umschlingungstriebes 6 einen als Lichtmaschine wirkenden Drehstromgenerator 7 an.
Ein als Sonnenrad 8 wirkender zweiter Abtrieb 9 ist mittels eines weiteren Umschlingungsgetriebes 10 mit einer Wasserpumpe 11 verbunden.
Ein Riemen 12 des Getriebes 10 umschlingt eine Scheibe 13 der Wasserpumpe 11, wobei zwischen dieser Scheibe 13 und einer Welle 14 der Wasserpumpe 11 eine als Feststellvorrichtung wirkende, elektromagnetische Kupplung 15 angeordnet ist.

Ein Steuergerät 20 verarbeitet die Drehzahl NL des Generators 7, die Drehzahl n der Brennkraftmaschine, ein lastabhängiges Signal SL und ein kühlwassertemperaturabhängiges Signal ST. In dem Steuergerät 20 ist ein unterer Grenzwert GT für das Signal ST abgespeichert. Die Kupplung 15 wird bedarfsabhängig über eine Leitung 21 von dem Steuergerät 20 ein- bzw. ausgeschaltet. Einem Regler 22 für einen dem Generator 7 zugeführten Erregerstrom IE wird in Abhängigkeit der Drehzahl NL ein Taktsignal TN und in Abhängigkeit der Signale SL und ST ein Taktsignal TS zugeführt.

Im Betrieb der Brennkraftmaschine mit einem Signal ST oberhalb des Grenzwertes GT erfolgt das Takten des Erregerstromes IE in bekannter Weise in Abhängigkeit der Generatordrehzahl NL über das Signal TN.

Die gesamte, von der Brennkraftmaschine in das Ausgleichsgetriebe übertragene Leistung PG wird entsprechend der Zähnezahlen des Planetengetriebes 3 in ein dem Generator 7 zugeführtes Antriebsmoment ML mit der Drehzahl NL und ein der Wasserpumpe 11 zugeführtes Antriebsmoment MW mit einer Drehzahl NW aufgeteilt.
Das Umschlingungsgetriebe 6 hat ein Übersetzungsverhältnis von Eins zu Zwei Komma Fünf (1: 2,5), das des Getriebes 10 beträgt Eins zu Eins (1:1). Das Momentenverhältnis ML/MW hängt von den Kennfeldern der Nebenaggregate ab, in denen die Leistung über der Antriebsdrehzahl aufgetragen ist, und kann beispielsweise mit einem Wert von vier angenommen werden.

Wird z.B. bei einem Kaltstart der Grenzwert GT unterschritten, überlagert das Taktsignal TS das Taktsignal TN und der Erregerstrom IE regelt bedarfsabhängig unmittelbar das Antriebsmoment ML und mittelbar über das Planetengetriebe 3 die Drehzahl NW der Wasserpumpe 11.

Eine Änderung der Lichtmaschinendrehzahl LM um z.B. 1000 l/min hat aufgrund des Übersetzungsverhältnisses des Umschlingungsbetriebes 6 von 1:2,5 eine Änderung der Drehzahl des Hohlrades 4 von 400 1/min zur Folge. Entsprechend dem Momentverhältnis ML/MW von vier ändert sich demnach die Wasserpumpendrehzahl NW um 1600 l/min.

Zur Erzielung einer besonders schnellen Brennkraftmaschinenerwärmung kann bei Unterschreiten des Grenzwertes GT um einen bestimmten Betrag die Wasserpumpe 11 mittels der Kupplung 15 festgebremst werden. Die Drehzahl NL erhöht sich und zum Konstanthalten der Bordspannung UB wird der Erregerstrom IE weiter abgesenkt. Bei einer regelbar ausgelegten Kupplung 15 kann die Kühlleistung zusätzlich im Bereich von Null bis ca. 0,3 der Vollastkühlleistung geregelt werden.

Das Lastsignal SL, welches z.B. direkt von der Drosselklappenstellung an der Brennkraftmaschine abhängt, hat nur Einfluß auf den Regler 22, solange ST unterhalb des Grenzwertes GT liegt.

In Abwandlung der zuvor beschriebenen Ausführungsform kann die Kurbelwelle 1 z.B. mit dem Sonnenrad 8 und die Wasserpumpe 11 mit dem Planetenträger 2 verbunden sein. Ebenso kann ein zweites Übersetzungsgetriebe zwischen der Kurbelwelle 1 und dem Ausgleichsgetriebe angeordnet sein. Desweiteren können zusätzliche Nebenaggregate, wie z.B. eine beim Kaltstart erforderliche Secundärluftpumpe in dem Nebenaggregatantrieb verbaut sein.

## Patentansprüche

1. Verfahren zum Betreiben eines an einer Brennkraftmaschine angeordneten Nebenaggregateantriebes in einem Kraftfahrzeug, mit einem Drehstromgenerator (7), dessen Erregerstrom (IE) durch einen Regler (22) in Abhängigkeit von der Generatordrehzahl (NL) zeitlich getaktet derart ein- und ausschaltet wird, daß eine in dem Drehstromgenerator (7) induzierte Bordspannung (UB) nahezu konstant bleibt. wobei dem Regler (22) zusätzlich ein last- und/oder kühlwassertemperaturabhängiges Signal (SL, ST) der Brennkraftmaschine zugeführt wird, und damit über das Takten des Reglers (22) ein dem Drehstromgenerator (7) zugeführtes Antriebsmoment (ML) verändernd beeinflußt wird, dadurch gekennzeichnet, daß zur Aufrechterhaltung der Bordspannung (UB) beim Antrieb mindestens eines weiteren Nebenaggregates (11) über ein zwischen der Brennkraftmaschine, dem Drehstromgenerator und dem mindestens einem weiteren Nebenaggregat (11) angeordnetes Ausgleichsgetriebe (3) die Generatordrehzahl (NL) und infolge dessen die Antriebsdrehzahl (NW) des mindestens einen weiteren Nebenaggregates (11) durch das Ausgleichsgetriebe (3) umgekehrt proportional zueinander verändert werden.

2. Verfahren nach Anspruch 1, dadurch gekennzeichnet, daß das lastabhängige Signal (SL) und/oder das kühlwassertemperaturabhängige Signal (ST) dem Regler (22) nur bei dem Unterschreiten eines unteren Grenzwertes (GT) des Signales (ST) zugeführt wird.

3. Verfahren nach Anspruch 2, dadurch gekennzeichnet, daß bei Unterschreiten des Grenzwertes (GT) der Regler (22) den Erregerstrom (IE) senkend taktet, so daß das Antriebsmoment (ML) geringer wird und zur Aufrechterhaltung der Bordspannung (UB) das Ausgleichsgetriebe (3) die Antriebsdrehzahl (NL) des Drehstromgenerators (7) erhöht.

4. Verfahren nach Anspruch 1, dadurch gekennzeichnet, daß ein Steuergerät (20) zumindest die Drehzahl (n) der Brennkraftmaschine, die Drehzahl (NL) des Drehstromgenerators (7), das Lastsignal (SL) und das Temperatursignal (ST) aufnimmt und an den Regler (22) ein Taktsignal (TN) in Abhängigkeit der Drehzahl (NL) und ein Taktsignal (TS) in Abhängigkeit der Signale (SL und ST) abgegeben wird.

5. Verfahren nach Anspruch 4, dadurch gekennzeichnet, daß bei Unterschreiten des Grenzwertes (GT) um einen bestimmten Betrag eine zwischen dem Ausgleichsgetriebe (3) und dem weiteren Nebenaggregat (11) angeordnete Kupplung (15) von dem Steuergerät (20) über eine Leitung (21) angesteuert wird.

6. Vorrichtung zur Durchführung des Verfahrens nach einem der Ansprüche 1 bis 5, mit einem Ausgleichsgetriebe (3), das zwischen der Brennkraftmaschine, einem Drehstromgenerator (7) und mindestens einem weiteren Nebenaggregat angeordnet ist, wobei der Erregerstrom (IE) des Drehstromgenerators durch einen Regler (22) getaktet ist, dadurch gekennzeichnet, daß der Drehstromgenerator (7) mit einem Hohlrad (4) eines ersten Abtriebes (5), das weitere Nebenaggregat (11) mit einem Sonnenrad (8) eines zweiten Abtriebes (9) und die Kurbelwelle (1) der Brennkraftmaschine mit einem Planetenträger (2) des als Planetengetriebe ausgebildeten Ausgleichsgetriebes (3) verbunden ist.

7. Vorrichtung nach Anspruch 6, dadurch gekennzeichnet, daß zwischen dem Hohlrad (4) und dem Drehstromgenerator (7) ein erstes Umschlingungsgetriebe (6) und zwischen dem Sonnenrad (8) und dem weiteren Nebenaggregat (11) ein zweites Umschlingungsgetriebe (10) angeordnet ist.

8. Vorrichtung nach Anspruch 6, dadurch gekennzeichnet, daß zwischen dem zweiten Abtrieb (9) und dem weiteren Nebenaggregat (11) eine mit einem Steuergerät (20) verbundene Feststellvorrichtung (15) angeordnet ist.

## Claims

1. A method of operating an auxiliary-unit drive mounted on an internal-combustion engine in a motor vehicle, having a three-phase generator (7), the excitation current (**IE**) of which is switched on and off by a regulator (22) in a clock-timed manner as a function of the generator speed (**NL**) in such a way that an on-board voltage (**UB**) induced in the three-phase generator (7) remains almost constant, wherein a signal (**SL**, **ST**) dependent upon the load and/or the cooling-water temperature is additionally delivered from the internal-combustion engine to the regulator (22), and in this way a driving moment (**ML**) supplied to the three-phase generator (7) is controlled in a varying manner by way of the clock timing of the regulator (22), **characterized in that** - in order to maintain the on-board voltage (**UB**) while driving at least one further auxiliary unit (11) by way of a differential gearing (3) arranged between the internal-combustion engine, the three-phase generator and the at least one further auxiliary unit (11) - the generator speed (**NL**) and consequently the driving speed (**NW**) of the at least one further auxiliary unit (11) are varied in inverse proportion to each other by the differential gearing (3).

2. A method according to Claim 1, **characterized in that** the signal (**SL**) dependent upon the load and/or the signal (**ST**) dependent upon the cooling-water temperature is delivered to the regulator (22) only if a lower threshold value (**GT**) of the signal (**ST**) is not reached.

3. A method according to Claim 2, **characterized in that,** if the lower threshold value (**GT**) is not reached, the regulator (22) clock-times the excitation current (**IE**) downwards so that the driving moment (ML) becomes less, and the driving speed (**NL**) of the three-phase generator (7) is increased in order to maintain the on-board voltage (**UB**).

4. A method according to Claim 1, **characterized in that** a control appliance (20) picks up at least the rotational speed (**n**) of the internal-combustion engine, the rotational speed (**NL**) of the three-phase generator (7), the load signal (**SL**) and the temperature signal (**ST**), and a clock-time signal (**TN**) as a function of the rotational speed (**NL**) and a clock-time signal (**TS**) as a function of the signals (**SL** and **ST**) are delivered to the regulator (22).

5. A method according to Claim 4, **characterized in that,** when the lower threshold value (**GT**) is not reached by a specified amount, a coupling (15) arranged between the differential gearing (3) and the further auxiliary unit (11) is actuated by the control appliance (20) by way of a line (21).

6. A device for performing the method according to one of Claims 1 to 5, having a differential gearing (3) arranged between the internal-combustion engine, a three-phase generator (7) and at least one further auxiliary unit, wherein the excitation current (**IE**) of the three-phase generator is clock-timed by a regulator (22), **characterized in that** the three-phase generator (7) is connected to a hollow wheel (4) of a first take-off drive (5), the further auxiliary unit (11) is connected to a sun wheel (8) of a second take-off drive (9) and the crankshaft (1) of the internal-combustion engine is connected to a planet-wheel carrier (2) of the differential gearing (3) constructed as a planetary gearing.

7. A device according to Claim 6, **characterized in that** a first belt drive (6) is arranged between the hollow wheel (4) and the three-phase generator (7), a second belt drive (10) is arranged between the sun wheel (8) and the further auxiliary unit (11).

8. A device according to Claim 6, **characterized in** that a locking device (15) connected to a control appliance (20) is arranged between the second take-off drive (9) and the further auxiliary unit (11).

## Revendications

1. Procédé de commande d'un entraînement de groupe auxiliaire monté sur un moteur à combustion interne, dans un véhicule automobile, comportant un alternateur triphasé (7), dont le courant d'excitation (IE) est mis et coupé, suivant un rythme de temps, par un régulateur (22), en fonction de la vitesse de rotation du générateur (NL), de telle sorte qu'une tension de bord (UB), induite dans l'alternateur triphasé (7), reste pratiquement constante, un signal (SL, ST) dépendant de la température de charge et/ou de la température de l'eau de refroidissement du moteur, étant envoyé en supplément au régulateur (22), et ainsi, par la marche rythmée du régulateur (22), un moment d'entraînement (ML) envoyé à l'alternateur triphasé (7), étant influencé de manière à produire une variation, caractérisé en ce que pour le maintien de la tension de bord (UB), lors de l'entraînement d'au moins un autre groupe auxiliaire (11), par un engrenage compensateur (3) placé entre le moteur à combustion interne, l'alternateur triphasé et au moins un autre groupe auxiliaire (11), l'engrenage compensateur (3) fait varier de manière inversement proportionnelle l'une à l'autre la vitesse de rotation de l'alternateur (NL) et par conséquent la vitesse de rotation d'entraînement (NW) d'au moins un autre groupe auxiliaire (11).

2. Procédé selon la revendication 1, caractérisé en ce que le signal dépendant de la charge (SL) et/ou le signal dépendant de la température de l'eau de refroidissement (ST) est envoyé au régulateur (22) uniquement dans le cas où une valeur limite inférieure (GT) du signal (ST) n'est pas atteinte.

3. Procédé selon la revendication 2, caractérisé en ce que dans le cas où la valeur limite (GT) n'est pas atteinte, le régulateur (22) rythme plus bas le courant d'excitation (IE), de sorte que le moment d'entraînement (ML) diminue et pour maintenir la tension de bord (UB), l'engrenage compensateur (3) accroît la vitesse de rotation d'entraînement (NL) de l'alternateur triphasé (7).

4. Procédé selon la revendication 1, caractérisé en ce qu'un appareil de commande (20) reçoit au moins la vitesse de rotation (n) du moteur à combustion interne, la vitesse de rotation (NL) de l'alternateur triphasé (7), le signal de charge (SL) et le signal de température (ST) et au régulateur (22) est délivré un signal de rythme (TN), en fonction de la vitesse de rotation (NL) et un signal de rythme (TS), en fonction des signaux (SL et ST).

5. Procédé selon la revendication 4, caractérisé en ce que dans le cas où l'on reste au-dessous de la valeur limite (GT), d'une valeur déterminée, un accouplement (15), placé entre l'engrenage compensateur (3) et l'autre groupe auxiliaire (11), est commandé par l'appareil de commande (20), par l'intermédiaire d'un ligne (21).

6. Dispositif pour la mise en oeuvre du procédé selon l'une des revendications 1 à 5, comportant un engrenage compensateur (3), qui est placé entre le moteur à combustion interne, un alternateur triphasé (7) et au moins un autre groupe auxiliaire, le courant d'excitation (IE) de l'alternateur triphasé étant rythmé par un régulateur (22), caractérisé en ce que l'alternateur triphasé (7) est relié à une roue creuse (4) d'une première prise de mouvement (5), l'autre groupe auxiliaire (11) avec une roue planétaire (8) d'une deuxième prise de mouvement (9) et le vilebrequin (1) du moteur à combustion interne avec un porte-satellites (2) de l'engrenage compensateur (3) configuré en engrenage planétaire.

7. Dispositif selon la revendication 6, caractérisé en ce qu'entre la roue creuse (4) et l'alternateur triphasé (7) est placée une première transmission à lien souple (6) et entre la roue planétaire (8) et l'autre groupe auxiliaire (11), une seconde transmission à lien souple (10).

8. Dispositif selon la revendication 6, caractérisé en ce qu'entre la seconde prise de mouvement (9) et l'autre groupe auxiliaire (11) est placé un dispositif de blocage (15) relié à un appareil de commande (20).
